# EUROPÄISCHE PATENTSCHRIFT

(11) **EP 1 167 024 B1**
(45) Veröffentlichungstag und Bekanntmachung des Hinweises auf die Patenterteilung: **09.08.2006**
(21) Anmeldenummer: 01114001.9
(22) Anmeldetag: 08.06.2001
(51) Int. Cl.: B41C 1/10

(54) **Verfahren und Einrichtung in Druckmaschinen zum Aufbringen bebilderbarer Beschichtungen**
Method and means for applying imageable coatings in printing machines
Procédé et dispositif pour appliquer des couches d'un matériau permettant la formation d'images dans une machine d'impression

(30) Priorität: 21.06.2000 DE 10030599
(43) Veröffentlichungstag der Anmeldung: 02.01.2002
(73) Patentinhaber: Koenig & Bauer Aktiengesellschaft, 97080 Würzburg (DE)
(72) Erfinder: Jentzsch, Arndt, 01640 Coswig (DE)

(56) Entgegenhaltungen:
- EP-A- 0 368 180
- EP-A- 0 940 252

## Beschreibung

Die Erfindung betrifft ein Verfahren in Druckmaschinen zum Aufbringen bebilderbarer *Beschichtungen,* wobei die Druckmaschine mit einem Gegendruckzylinder, einem Gummizylinder und einem mit einem Farbwerk und ggf. mit einem Feuchtwerk zusammenwirkenden Druckformzylinder ausgestattet ist und die bebilderbare *Beschichtung* bei abgestellten Farb- bzw. Feuchtwerk auf die Oberfläche des Druckformzylinders oder auf die Oberfläche einer auf den Druckformzylinder aufgespannte Druckform aufgebracht wird.

Die Erfindung betrifft weiterhin eine Einrichtung in Druckmaschinen zum Aufbringen bebilderbarer *Beschichtungen,* wobei die Druckmaschine aus einem Gegendruckzylinder, einem Gummizylinder, einem mit einem vom Druckformzylinder wegschwenkbaren Farbwerk und ggf. mit einem ebenfalls wegschwenkbaren Feuchtwerk zusammenwirkenden Druckformzylinder und einer Beschichtungseinrichtung zum Aufbringen der bebilderbaren *Beschichtung* besteht, wobei die bebilderbare *Beschichtung* auf die Oberfläche des Druckformzylinders selbst oder auf die Oberfläche einer auf den Druckformzylinder aufspannbaren Druckform aufbringbar und eine Einrichtung zum Abstellen des Gummizylinders vom Gegendruckzylinder und/oder vom Druckformzylinder vorgesehen ist.

*Aus der EP-A-0 368 180 ist ein Verfahren zur Bebilderung eines Druckformzylinders bekannt bei dem ein bildadäquater Substanzauftrag auf den Gummituchzylinder einer Rotationsdruckmaschine erfolgt, indem die bildadäquate Substanz aus einer Thermotransferfolie mit geeigneten Mitteln herausgelöst wird. Diese Substanz wird bei angestelltem Druckzylinder und bei angestelltem Druckformzylinder seilenweise auf den Druckformzylinder übertragen.*

Aus der Druckschrift DE 195 08 843 A1 ist ein Verfahren zur Bebilderung bzw. zur Bebilderung und Neutralisation einer Druckplatte eines Druckformzylinders einer Druckmaschine bekannt. Hierbei liegen die auf die Druckplatte aufzubringenden Druckbildinformationen in digitaler Form vor. Zur Verwendung der Druckplatte in der Druckmaschine wird ein die Druckbildinformationen tragendes Medium auf die Druckplatte aufgebracht und nach dem Druckprozess wieder abgelöst.

Die Einrichtung zur Druckplattenbebilderung enthält gegebenenfalls eine integrierte Aushärteeinrichtung und eine Ablöseeinrichtung. Die Aushärtung des auf die Druckplatte aufgebrachten Mediums erfolgt mittels UV-Härtung oder Strahlenhärtung.

Nachteilig an dieser Lösung ist, dass der Einbauraum für die Einrichtung zum Aufbringen des Mediums stark beschränkt ist.

Ausgehend von diesem Stand der Technik ist es Aufgabe der Erfindung, ein Verfahren und eine Einrichtung zu schaffen, die in der Druckmaschine eine schnelle und ohne gro-βen Aufwand zu bewerkstelligende Beschichtung der Druckformen oder des Druckformzylinders in der Druckmaschine ermöglichen.

Erfindungsgemäß wird die Aufgabe durch die Merkmale des 1. und des 7. Anspruchs gelöst.

Durch die Realisierung der Erfindung ergeben sich günstige Platzverhältnisse für die Unterbringung der betreffenden Einrichtungen.

Anhand eines Ausführungsbeispieles soll die Erfindung nachfolgend näher erläutert werden.

Die dazugehörige Zeichnung zeigt ein Druckwerk 1 einer Mehrfarben-Bogenoffsetrotations-druckmaschine. Jedes Druckwerk 1 enthält als bogenführende Zylinder einen Gegendruckzylinder 2 und einen Übergabezylinder 3 und als druckbildübertragende Zylinder einen Druckformzylinder 4 und einen Gummizylinder 5. Der Gummizylinder 5 ist vom Gegendruckzylinder 2 und/oder vom Druckformzylinder 4 abstellbar.

Jedem Druckformzylinder 4 ist ein Farbwerk 6 und ein Feuchtwerk 7 zugeordnet. Diese sind mit hier nicht dargestellten Einrichtungen ausgestattet, die deren Abheben vom Druckformzylinder 4 möglich machen. Auf dem Druckformzylinder 4 kann auch eine (hier nicht dargestellte Druckform) aufgespannt sein.

Dem Druckformzylinder 4 ist weiterhin eine Bebilderungseinrichtung 9 zugeordnet. Die Bebilderungseinrichtung 9 zur Bebilderung des Druckformzylinders 4 ist als eine Lasereinrichtung ausgeführt, die die bildtragenden Elemente aushärtet. Nach einem anderen Verfahren kann auch ein Ablations-Einrichtung auf Laser-Basis angewendet werden.

Dem Gummizylinder 5 sind eine Beschichtungseinrichtung 8 und eine Wascheinrichtung 10 zugeordnet. Die Beschichtungseinrichtung 8 ist hier als ein Kammerrakel ausgebildet. Darüber hinaus ist auch der Einsatz von Sprüheinrichtungen und Streicheinrichtungen zum Aufbringen der Schicht möglich. Die Wascheinrichtung 10 kann verfahrbar ausgeführt sein, so dass diese neben der Reinigung des Gummizylinders 5 auch für die Reinigung des Druckformzylinders 4 einsetzbar ist.

### Das erfindungsgemäße Verfahren wird wie folgt realisiert:

Bei abgestelltem Gegendruckzylinder 2 und abgestelltem Farb- und Feuchtwerk 6; 7 wird durch die Beschichtungseinrichtung 8 ein Medium auf die Oberfläche des Gummizylinders 5 aufgebracht. Das erfolgt durch ein Kammerrakel oder andere geeignete Einrichtungen. Da der Gummizylinder 5 mit dem Druckformzylinder 4 in Kontakt steht, wird dieses Medium auf diesen übertragen und dort eine bebilderbare *Beschichtung* aufgebaut. Während des Beschichtungsvorgangs wird für die Drehzahl des Gummizylinders 5 und des Druckformzylinders 4 ein Wert gewählt, der von den rheologischen Eigenschaften des Beschichtungs-Materials abhängig ist.

Ist die für die Bebilderung erforderliche Schichtstärke erreicht, wird der Kontakt zwischen dem Gummizylinder 5 und dem Druckformzylinder 4 aufgehoben. Die Bebilderung kann nun durchgeführt werden. Das kann je nach Beschichtungsmaterial und Beschichtungsverfahren auf unterschiedliche Art und Weise erfolgen.

In der bevorzugten Variante wird das Medium durch den Laser der Bebilderungseinrichtung 9 an den die Bildinformation tragenden Stellen ausgehärtet, so dass druckende oder nichtdruckende Stellen an der Oberfläche des Druckformzylinders 4 bzw. an der Oberfläche der Druckform entstehen.

In einer anderen Variante ist das Medium für die *Beschichtung* selbsthärtend. Ist die Aushärtung des Mediums nicht selbsttätig möglich, kann parallel zur Beschichtung die Aushärtung über UV-Licht (Polymerisation) oder über eine Laserstrahltrocknung und Einbrennen erfolgen. Nach einer anderen Variante ist es auch möglich, das Medium zu erhitzen, auf den Druckformzylinder 4 aufzubringen und die Verfestigung durch Kühlung zu erreichen. Der nach dem Aufbringen des Mediums derart präparierte Druckformzylinder 4 kann nunmehr durch die Bebilderungseinrichtung 9 nach dem Ablationsverfahren bebildert werden. Im Ergebnis des Bebilderungsprozesses wird die Oberfläche der Schicht mit einer Bildinformation beaufschlagt, so dass druckende und nichtdruckende Stellen entstehen. Je nachdem, ob die Schicht farbfreundlich oder feuchtmittelfreundlich ist, führt die Ablation der Schicht zu druckenden oder nichtdruckenden Stellen auf der Oberfläche des Druckformzylinders 4.

Während und/oder nach der Bebilderung wird das auf der Oberfläche des Gummizylinders 5 verbleibende Beschichtungsmaterial abgewaschen oder abgerakelt. Bevorzugt wird dabei eine Wascheinrichtung 10 verwendet, deren Position verfahrbar ist. Dadurch kann nach dem Abwaschen des Beschichtungsmaterials vom Gummizylinder 5 auch das auf dem Druckformzylinder 4 bzw. auf der Druckform durch die Bebilderungseinrichtung 9 nicht ausgehärtete Material abgewaschen werden.

In einer anderen Variante wird der Kontakt zwischen dem Gummizylinder 5 und dem Druckformzylinder 4 nach dem Erreichen der erforderlichen Schichtstärke nicht unterbrochen. Während der Bebilderung wird durch die Wascheinrichtung 10 gleichzeitig das Material vom Gummizylinder 5 und vom Druckformzylinder 4 abgewaschen.

### Aufstellung der verwendeten Bezugszeichen

- 1: Druckwerk
- 2: Gegendruckzylinder
- 3: Übergabezylinder
- 4: Druckformzylinder
- 5: Gummizylinder
- 6: Farbwerk
- 7: Feuchtwerk
- 8: Beschichtungseinrichtung
- 9: Bebilderungseinrichtung
- 10: Wascheinrichtung

## Patentansprüche

1. Verfahren in Druckmaschinen zum Aufbringen bebilderbarer *Beschichtungen,* wobei die Druckmaschine mit einem Gegendruckzylinder (2), mit einem Gummizylinder (5) und einem mit einem Farbwerk (6) und ggf. mit einem Feuchtwerk (7) zusammenwirkenden Druckformzylinder (4) ausgestattet ist und die bebilderbare Schicht bei abgestelltem Farb- bzw. Feuchtwerk auf die Oberfläche des Druckformzylinders (4) oder auf die Oberfläche einer auf den Druckformzylinder (4) aufgespannte Druckform aufgebracht wird,
**dadurch gekennzeichnet, dass**
der Gummizylinder (5) vom Gegendruckzylinder (2) abgestellt wird, das Beschichtungs-Material durch eine Beschichtungseinrichtung (8) auf den Gummizylinder (5) aufgetragen und über den Gummizylinder (5) auf den Druckformzylinder (4) übertragen wird.

2. Verfahren in Druckmaschinen zum Aufbringen bebilderbarer *Beschichtugen* nach Anspruch 1, **dadurch gekennzeichnet, dass** zum Auftragen der *Beschichtung* auf den Gummizylinder (5) ein Kammerrakel-System angewendet wird.

3. Verfahren in Druckmaschinen zum Aufbringen bebilderbarer *Beschichtungen* nach Anspruch 1, **dadurch gekennzeichnet, dass** die *Beschichtung* auf den Gummizylinder (5) aufgesprüht wird.

4. Verfahren in Druckmaschinen zum Aufbringen bebilderbarer *Beschichtungen* nach Anspruch 1 bis 3, **dadurch gekennzeichnet, dass** zum Zwecke der Übertragung der *Beschichtung* vom Gummizylinder (5) zum Druckformzylinder (4) die beiden miteinander in Kontakt stehenden Zylinder (4; 5) mit einer den rheologischen Eigenschaften des Beschichtungs-Materials angepassten Drehzahl betrieben werden.

5. Verfahren in Druckmaschinen zum Aufbringen bebilderbarer *Beschichtungen* nach Anspruch 1 *oder 4,* **dadurch gekennzeichnet, dass** nach dem Übertragen des Beschichtungs-Materials auf den Druckformzylinder (4) die Wirkverbindung zwischen Gummizylinder (5) und Druckformzylinder (4) unterbrochen und das auf dem Gummizylinder (5) verbleibende Beschichtungs-Material entfernt wird.

6. Verfahren in Druckmaschinen zum Aufbringen bebilderbarer *Beschichtungen* nach den Ansprüchen 1 *oder 5,* **dadurch gekennzeichnet, dass** das Entfernen des nicht auf den Druckformzylinder (4) übertragenen Beschichtungs-Materials durch ein Rakel und/oder durch eine Wascheinrichtung (10) erfolgt.

7. Einrichtung in Druckmaschinen zum Aufbringen bebilderbarer *Beschichtungen* wobei die Druckmaschine aus einem Gegendruckzylinder (2), einem Gummizylinder (5), einem mit einem vom Druckformzylinder (4) wegschwenkbaren Farbwerk und ggf. mit einem ebenfalls wegschwenkbaren Feuchtwerk zusammenwirkenden Druckformzylinder (4) und einer Beschichtungseinrichtung (8) zum Aufbringen der bebilderbaren *Beschichtung* besteht, wobei die bebilderbare *Beschichtung* auf die Oberfläche des Druckformzylinders (4) selbst oder auf die Oberfläche einer auf den Druckformzylinder (4) aufspannbaren Druckform aufbringbar ist und eine Einrichtung zum Abstellen des Gummizylinders (5) vom Gegendruckzylinder (2) und/oder vom Druckformzylinder (4) vorgesehen ist,
**dadurch gekennzeichnet, dass**
die Beschichtungseinrichtung (8) dem Gummizylinder (5) zugeordnet ist.

8. Einrichtung in Druckmaschinen zum Aufbringen bebilderbarer *Beschichtungen* nach Anspruch 7, **dadurch gekennzeichnet, dass** zum Auftragen des Beschichtungs-Materials auf den Gummizylinder (5) ein Kammerrakel-System vorgesehen ist.

9. Einrichtung in Druckmaschinen zum Aufbringen bebilderbarer *Beschichtungen* nach Anspruch 7, **dadurch gekennzeichnet, dass** zum Auftragen des Beschichtungs-Materials auf den Gummizylinder (5) eine Sprüheinrichtung vorgesehen ist.

10. Einrichtung in Druckmaschinen zum Aufbringen bebilderbarer *Beschichtungen* nach Anspruch 7, **dadurch gekennzeichnet, dass** eine Einrichtung zum Entfernen des auf dem Gummizylinder (5) verbleibenden Beschichtungs-Materials an den Gummizylinder (5) anstellbar ist.

11. Einrichtung in Druckmaschinen zum Aufbringen bebilderbarer *Beschichtungen* nach den Ansprüchen 8 und 10, **dadurch gekennzeichnet, dass** die Einrichtung zum Entfernen des auf dem Gummizylinder (5) verbleibenden Beschichtungs-Materials als ein Rakel und/oder als eine Wascheinrichtung (10) ausgeführt ist.

## Claims

1. Method in printing machines for application of coatings on which an image can be produced, wherein the printing machine is equipped with a counter-pressure cylinder (2), a rubber blanket cylinder (5) and a printing forme cylinder (4) co-operating with an inking mechanism (6) and optionally with a moistening mechanism (7), and when the inking or moistening mechanism is set away, the coating on which an image can be produced is applied, to the surface of the printing forme cylinder (4) or the surface of a printing forme clamped on the printing forme cylinder (4), **characterised in that** the rubber blanket cylinder (5) is set away from the counter-pressure cylinder (2) and the coating material is applied to the rubber blanket cylinder (5) by a coating device (8) and transferred to the printing forme cylinder (4) by way of the rubber blanket cylinder (5).

2. Method in printing machines for application of coatings, on which an image can be produced, according to claim 1, **characterised in that** a doctor blade system is used for application of the coating to the rubber blanket cylinder (5).

3. Method in printing machines for application of coatings, on which an image can be produced, according to claim 1, **characterised in that** the coating is sprayed onto the rubber blanket cylinder (5).

4. Method in printing machines for application of coatings, on which an image can be produced, according to claims 1 to 3, **characterised in that** for the purpose of transfer of the coating from the rubber blanket cylinder (5) to the printing forme cylinder (4) the two cylinders (4; 5) disposed in contact with one another are operated at a rotational speed adapted to the rheological characteristics of the coating material.

5. Method in printing machines for application of coatings, on which an image can be produced, according to claim 1 or 4, **characterised in that** after transfer of the coating material to the printing forme cylinder (4) the operative connection between rubber blanket cylinder (5) and printing forme cylinder (4) is interrupted and the coating material remaining on the rubber blanket cylinder (5) is removed.

6. Method in printing machines for application of coatings, on which an image can be produced, according to claim 1 or 5, **characterised in that** the removal of the coating material not transferred to the printing forme cylinder (4) is carried out by a doctor and/or by a washing device (10).

7. Equipment in printing machines for application of coatings on which an image can be produced, wherein the printing machine consists of a counter-pressure cylinder (2), a rubber blanket cylinder (5), a printing forme cylinder (4) co-operating with an inking mechanism pivotable away from the printing forme cylinder (4) and optionally with a moistening mechanism similarly pivotable away, and a coating device (8) for application of the coating on which an image can be produced, wherein the coating on which an image can be produced can be applied to the surface of the printing forme cylinder (4) itself or to the surface of a printing forme able to be clamped on the printing forme cylinder (4) and a device for setting the rubber blanket cylinder (5) away from the counter-pressure cylinder (2) and/or from the printing forme cylinder (4) is provided, **characterised in that** the coating device (8) is associated with the rubber blanket cylinder (5).

8. Equipment in printing machines for application of coatings, on which an image can be produced, according to claim 7, **characterised in that** a doctor blade system is provided for application of the coating material to the rubber blanket cylinder (5).

9. Equipment in printing machines for application of coatings, on which an image can be produced, according to claim 7, **characterised in that** a spray device is provided for application of the coating material to the rubber blanket cylinder (5).

10. Equipment in printing machines for application of coatings, on which an image can be produced, according to claim 7, **characterised in that** a device for removal of the coating material remaining on the rubber blanket cylinder (5) is adjustable against the rubber blanket cylinder (5).

11. Equipment in printing machines for application of coatings, on which an image can be produced, according to claims 8 and 10, **characterised in that** the device for removal of the coating material remaining on the rubber blanket cylinder (5) is executed as a doctor and/or as a washing device (10).

## Revendications

1. Procédé pour appliquer des revêtements susceptibles d'être illustrés dans des machines d'impression équipées d'un cylindre de contre-pression (2), d'un cylindre porte-blanchet (5) et d'un cylindre porte-plaque coopérant avec un système d'encrage (6) et le cas échéant avec un système de mouillage (7), le revêtement susceptible d'être illustré étant appliqué à la surface du cylindre porte-plaque (4) ou à la surface d'une plaque d'impression tendue sur le cylindre porte-plaque (4) lorsque le système d'encrage ou de mouillage est arrêté,
**caractérisé en ce qu'**
on écarte le cylindre porte-blanchet (5) du cylindre de contre-pression (2),
on applique la matière d'enduction par une installation d'enduction (8) sur le cylindre porte-blanchet (5) et
on transfère cette matière par le cylindre porte-blanchet (5) sur le cylindre porte-plaque (4).

2. Procédé d'application de revêtements susceptibles d'être illustrés dans des machines d'impression selon la revendication 1,
**caractérisé en ce qu'**
on utilise un système de chambre à racle pour appliquer le revêtement sur le cylindre porte-blanchet (5).

3. Procédé d'application de revêtements susceptibles d'être illustrés dans des machines d'impression selon la revendication 1,
**caractérisé en ce qu'**
on pulvérise la matière d'enduction sur le cylindre porte-blanchet (5).

4. Procédé d'application de revêtements susceptibles d'être illustrés dans des machines d'impression selon les revendications 1 à 3,
**caractérisé en ce que**
pour transférer le revêtement du cylindre porte-blanchet (5) sur le cylindre porte-plaque d'impression (4), on fait fonctionner les deux cylindres (4, 5) en contact l'un avec l'autre à une vitesse de rotation adaptée aux caractéristiques rhéologiques de la matière d'enduction.

5. Procédé d'application de revêtements susceptibles d'être illustrés dans des machines d'impression selon la revendication 1 ou la revendication 4,
**caractérisé en ce qu'**
après transfert de la matière d'enduction sur le cylindre porte-plaque (4) on coupe la coopération entre le cylindre porte-blanchet (5) et le cylindre porte-plaque (4) et on enlève la matière d'enduction qui reste sur le cylindre porte-blanchet (5).

6. Procédé d'application de revêtements susceptibles d'être illustrés dans des machines d'impression selon les revendications 1 ou 5,
**caractérisé en ce qu'**
on enlève la matière d'enduction non transférée au cylindre porte-plaque (4) à l'aide d'une racle et/ou d'une installation de lavage.

7. Installation pour des machines d'impression, destinée à appliquer un revêtement susceptible d'être illustré,
la machine d'impression se composant d'un cylindre de contre-pression (2), d'un cylindre porte-blanchet (5), d'un cylindre porte-plaque (4) muni d'un système d'ancrage qui peut être dégagé du cylindre porte-plaque (4) et le cas échéant d'un système de mouillage qui peut également se dégager du cylindre porte-plaque (4) et d'une installation d'enduction (8) pour appliquer le revêtement susceptible d'être illustré,
le revêtement susceptible d'être illustré étant appliqué sur la surface du cylindre porte-plaque (4) directement ou sur la surface d'une plaque d'impression tendue sur le cylindre porte-plaque (4) et une installation pour dégager le cylindre porte-blanchet (5) du cylindre de contre-pression (2) et/ou du cylindre porte-plaque (4),
**caractérisée en ce que**
l'installation d'enduction (8) est associée au cylindre porte-blanchet (5).

8. Installation pour des machines d'impression, pour appliquer un revêtement susceptible d'être illustré, selon la revendication 7,
**caractérisée par**
un système de racle à chambre pour appliquer la matière d'enduction sur le cylindre porte-blanchet (5).

9. Installation pour des machines d'impression, pour appliquer un revêtement susceptible d'être illustré, selon la revendication 7,
**caractérisée par**
une installation de pulvérisation pour appliquer la matière d'enduction sur le cylindre porte-blanchet (5).

10. Installation pour des machines d'impression, pour appliquer un revêtement susceptible d'être illustré, selon la revendication 7,
**caractérisée par**
une installation pour enlever la matière d'enduction qui reste sur le cylindre porte-blanchet (5), cette installation pouvant être appliquée contre le cylindre porte-blanchet (5).

11. Installation pour des machines d'impression, pour appliquer un revêtement susceptible d'être illustré, selon les revendications 8 et 10,
**caractérisée en ce que**
l'installation pour enlever la matière d'enduction qui reste sur le cylindre porte-blanchet (5) est une racle et/ou une installation de lavage (10).
